# FASCICULE DE BREVET EUROPEEN

(11) **EP 2 572 895 B1**
(45) Date de publication et mention de la délivrance du brevet: **18.11.2015**
(21) Numéro de dépôt: 12186180.1
(22) Date de dépôt: 26.09.2012
(51) Int. Cl.: B44B 5/02

(54) **Empreinte à deux élements graphiques**
Prägung mit zwei grafischen Elementen
Imprint with two graphic elements

(30) Priorité: 26.09.2011 FR 1158534
(43) Date de publication de la demande: 27.03.2013
(73) Titulaire: EPGA, 69150 Décines-Charpieu (FR)
(72) Inventeur: Burgada, Muriel, 69150 Decines Charpieu (FR)
(74) Mandataire: Le Cacheux, Samuel L.R.

(56) Documents cités:
- WO-A1-02/20280
- WO-A1-2007/144469
- WO-A1-2010/135763

## Description

La présente invention concerne le domaine technique du marquage ou estampage d'articles en papier, carton, matière plastique, métal ou tout matériau susceptible de faire l'objet d'un marquage par déformation plastique. Dans une application préférée mais non limitative, l'invention se rapporte au marquage à chaud éventuellement associé à la dépose d'une pellicule d'un matériau à comportement spéculaire telle qu'une pellicule d'un matériau doré, argenté ou plus généralement brillant.

L'invention concerne également le domaine des marques ou empreintes de type bas-relief, c'est-à-dire présentant une faible profondeur de relief, susceptibles d'être présentes sur des produits ou articles en vue de les décorer ou d'en attester l'origine.

Dans les domaines ci-dessus, notamment en matière de protection contre la contrefaçon, il est cherché des marques ou des empreintes dont la complexité et/ou la structure les rend difficiles à reproduire en utilisant des moyens de reproduction grand public tels la photocopie ou l'impression offset. Parmi ces marques ou empreintes difficiles à reproduire, il est possible de citer les étiquettes hologrammes qui toutefois présentent l'inconvénient d'être relativement onéreuses à produire. Le document D1=WO-A-2007/144469 divulgue les caractéristiques du préambule de la revendication indépendante.

Il est donc apparu le besoin d'un nouveau type de marquage qui puisse notamment être produit en grandes séries selon des techniques de marquage à chaud ou d'estampage moins onéreuses que les techniques de fabrication des étiquettes holographiques tout en présentant une grande difficulté voire une impossibilité de reproduction par la mise en oeuvre d'une acquisition au moyen d'un scanner optique puis d'une reproduction selon des techniques d'impression jet d'encre, d'impression laser, également appelée xérographie, ou encore d'impression offset.

Afin d'atteindre cet objectif l'invention concerne une empreinte comprenant au moins une zone de marquage qui comprend :
- un premier élément graphique qui définit une première surface de marquage couverte, en partie au moins, d'un premier motif formé par une hachure comprenant une alternance de rainures et de nervures parallèles entre-elles et à une direction Δ,
- deuxième élément graphique définissant une deuxième surface de marquage couverte, en partie au moins, d'un deuxième motif formé par une hachure comprenant une alternance de rainures et de nervures parallèles entre-elles et à une direction Δ' formant un angle aigu avec la direction Δ du premier motif,
- une partie, appelée fond, de la zone de marquage qui n'est couverte ni par le premier élément graphique ni par le deuxième élément graphique et qui est couverte par un motif de fond distinct des premier et deuxième motifs,
- la partie de fond au moins est divisée en bandes parallèles d'égale largeur et s'étendant selon une direction D,
- la direction Δ du premier motif formant un angle aigu positif α avec la direction D,
- la direction Δ' du deuxième motif formant un angle aigu négatif α' avec la direction D.

La présence sur l'empreinte de deux éléments graphiques dont les surfaces de marquage sont couvertes par des motifs de hachure distincts et orientés selon des angles différents permet d'obtenir un comportement à la lumière tel que selon une direction d'observation le premier élément graphique est mieux visible tandis que selon une autre direction d'observation c'est le deuxième élément graphique qui est mieux visible. Ainsi un observateur doit, pour être en mesure de lire ou d'identifier les deux éléments graphiques, se déplacer ou déplacer l'empreinte de manière à modifier à la fois l'angle d'incidence de la lumière et sa direction d'observation. Cette caractéristique rend difficile voire impossible une bonne acquisition de l'empreinte selon l'invention au moyen d'un scanner optique à balayage ou encore d'un appareil photo. En effet lors d'une telle tentative d'acquisition soit l'image obtenue sera floue soit l'image obtenue ne comportera qu'un seul des deux éléments graphiques. L'empreinte selon l'invention est donc difficile à reproduire dans un cadre de tentative de contrefaçon.

Au sens de l'invention le terme « empreinte » vise aussi bien une structure tridimensionnelle présente sur un outil utilisé pour réaliser le marquage ou l'estampage d'un produit, qu'une structure tridimensionnelle présente un produit indépendamment de la technique utilisée pour la réaliser. Ainsi, l'invention se rapporte tout d'abord mais non exclusivement aux caractéristiques géométriques de l'empreinte qui lui permettent avoir le comportement recherché, indépendamment de la technique utilisée pour réaliser l'empreinte.

Selon une variante de cette forme préférée :
- l'angle α du premier motif possède une valeur comprise entre 20° et 30°,
- l'angle α' du deuxième motif possède une valeur comprise entre -20° et -30°.

Selon une autre variante de cette forme préférée, la valeur de l'angle α du premier motif vaut l'opposée de la valeur de l'angle α' du deuxième motif.

Selon encore une autre variante de cette forme préférée, l'angle α du premier motif possède une valeur sensiblement égale à 22,5° et l'angle α' du deuxième motif possède une valeur sensiblement égale à -22,5°.

Selon l'invention, le motif de fond est choisi pour avoir un rendu visuel sensiblement identique et uniforme quelle que soit la direction d'observation de l'empreinte ou encore l'angle d'incidence de la lumière sur cette dernière. Le motif de fond peut être formé par une texture ou un motif aléatoire qui sera perçu comme un bruit optique par l'observateur de l'empreinte dans la plupart des angles d'observation.

Selon une variante de la forme préférée de réalisation, le motif de fond est formé par deux hachures de fond couvrant alternativement les bandes parallèles dont :
- une première hachure de fond comprend une alternance de rainures et de nervures parallèles entre-elles et à une direction γ formant, avec la direction D des bandes, un angle aigu négatif β distinct des angles α et α',
- une deuxième hachure de fond comprend une alternance de rainures et de nervures parallèles entre-elles et à une direction γ' formant, avec la direction D des bandes, un angle aigu positif β' distinct des angles α, α' et β.

La combinaison des deux hachures de fond permet de réaliser une sorte de motif en chevron qui présente la particularité d'être effectivement perçu comme ayant une apparence identique quel que soit l'angle d'observation.

Selon une caractéristique de cette variante, l'angle β de la première hachure de fond possède une valeur comprise entre 30° et 70° et l'angle β' de la deuxième hachure de fond possède une valeur comprise entre -30° et -70°.

Selon une autre caractéristique de cette variante, la valeur de l'angle β du de la première hachure de fond vaut l'opposée de la valeur de l'angle β' de la deuxième hachure de fond.

Selon encore une autre caractéristique de cette variante la valeur de l'angle β vaut le double de la valeur de l'angle α', et la valeur de l'angle β vaut le double de la valeur de l'angle α'.

Selon une caractéristique de cette variante, la valeur de l'angle β vaut sensiblement -45°, et la valeur de l'angle β' vaut sensiblement 45°.

Selon une variante de la forme préférée de réalisation de l'empreinte conforme à l'invention :
- l'ensemble de la zone de marquage est divisée selon les bandes de la partie de fond,
- et, dans les régions où les deux éléments graphiques se chevauchent, les bandes s'inscrivant dans chaque région de chevauchement sont alternativement couvertes par :
   - le premier motif pour la partie commune à la première surface de marquage et à la bande correspondante,
   - le deuxième motif pour la partie commune à la deuxième surface de marquage et à la bande correspondante.

Selon une caractéristique de cette variante, dans les régions où seul l'un des deux éléments graphiques est présent, les bandes s'inscrivant dans la surface de marquage correspondante sont alternativement couvertes par le motif de l'élément graphique correspondant et le motif de fond de la partie de fond adjacente.

Selon une caractéristique de la forme préférée de réalisation de l'empreinte conforme à l'invention, la largeur des bandes est comprise entre 0,3 mm et 1 mm.

Selon une caractéristique de la forme préférée de réalisation de l'empreinte conforme à l'invention, les rainures et les nervures des hachures possèdent une même largeur ℓ et la largeur des bandes vaut entre 8 et 11 fois la largeur ℓ des hachures.

Selon une caractéristique de l'invention, les rainures et les nervures des hachures possèdent une même largeur ℓ comprise entre 0,03 mm et 0,1 mm.

Selon une autre caractéristique de l'invention, la zone de marquage possède une surface inférieure à 36 cm².

Selon encore une autre caractéristique de l'invention, la profondeur des rainures est comprise entre 0,03 mm et 0,05 mm.

Selon une caractéristique de l'invention visant à augmenter la difficulté de reproduction de l'empreinte selon l'invention, le matériau constitutif de l'ensemble de la surface de l'empreinte possède un comportement spéculaire.

L'invention concerne également une matrice pour le marquage de papier, carton ou matière comprenant au moins une empreinte conforme à l'invention.

Selon une caractéristique de la matrice conforme à l'invention, l'empreinte est réalisée par photogravure d'une plaque de métal.

L'invention concerne aussi une empreinte sur un support obtenue par marquage du support au moyen d'une matrice conforme à l'invention. Selon une caractéristique de l'invention cette empreinte est revêtue d'une pellicule d'un matériau spéculaire.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent une forme non limitative de réalisation d'une empreinte conforme à l'invention.
- La figure 1 est une vue schématique d'une empreinte selon l'invention montrant les différentes régions définies par les éléments graphiques et le fond de l'empreinte avec une symbolisation des motifs utilisés.
- La figure 2 est une vue schématique de l'empreinte selon la figure 1 montrant une division, de l'empreinte et de ces éléments graphiques en bandes horizontales, utilisée pour la mise en place des motifs de l'empreinte.
- La figure 3 est une vue montrant à une grande échelle deux motifs d'éléments graphiques et deux motifs de fond susceptibles d'être mis en oeuvre pour une empreinte selon l'invention.
- La figure 4 est une section partielle, en coupe droite selon un plan normal à la surface supérieure de l'empreinte, d'un motif de l'empreinte conforme à l'invention
- La figure 5 est une vue d'un détail V de la figure 2 à plus grande échelle montrant de manière schématique la mise en oeuvre des motifs de la figure 3.

Afin de faciliter la compréhension de l'invention, les motifs des éléments graphiques et du fonds sont schématisés ou symbolisés, sur les figures 1, 2, 4 et 5 par des représentations qui ne correspondent pas à la réalité des motifs effectivement mis oeuvre dans le cadre d'une empreinte selon l'invention. En effet, l'utilisation de hachures aurait rendu difficile la compréhension de l'invention en raison des aberrations de perception optique induites par les hachures. De plus, sur ces figures les contours des éléments graphiques et des bandes sont représentés par des lignes continues afin de simplifier la compréhension de l'invention alors que sur une empreinte selon l'invention les contours des éléments graphiques et des bandes éventuelles ne sont pas nécessairement matérialisés par des lignes continues. De manière préférée, les contours des éléments graphiques et des bandes éventuelles ne sont pas du tout matérialisés par des lignes continues sur une empreinte conforme à l'invention.

Une empreinte selon l'invention, désignée dans son ensemble par la référence E aux figures 1 et 2, comprend au moins une zone de marquage 1 qui selon l'exemple illustré présente une forme rectangulaire, étant entendu que toute autre forme pourrait être envisagée. La zone de marquage 1 possède de préférence une surface inférieure ou égale à 36 cm² et de manière plus particulièrement préférée inférieure à 16 cm². En effet, les meilleurs résultats sont obtenus pour des zones de marquage réduites, notamment lorsque la surface de la zone de marquage présente un comportement spéculaire alors que la région qui l'entoure possède un comportement diffusant.

La zone de marquage 1 comprend deux éléments graphiques 2 et 3 dont un premier 2 est formé, selon l'exemple illustré, par les lettres « L Y » et définit une première surface de marquage S1 matérialisée par des hachures inclinées en montant vers la droite à la figure 1. Le deuxième élément graphique 3 est formé, selon l'exemple illustré, par les lettres « O N » et définit une deuxième surface de marquage S2 matérialisée par des hachures inclinées en descendant vers la droite à la figure 1. Les deux éléments graphiques 2 et 3 se recoupent dans des régions de chevauchement 4 matérialisées par des aplats de couleur noire à la figure 1.

La partie de la zone de marquage 1, qui n'est occupée ni par le premier élément graphique 2 ni par le deuxième élément graphique 3 ni encore par leurs régions de chevauchement 4, correspond à un fond 5 matérialisé par un aplat blanc à la figure 1.

L'objectif de l'invention est que les premier 1 et deuxième 3 éléments graphiques et les surfaces de marquage correspondantes S1 et S2 possèdent un comportement optique distinct l'un de l'autre ainsi que du fond 5. À cet effet, la première surface de marquage S2 est couverte en partie au moins d'un premier motif M1, tandis que la deuxième surface de marquage S3 est couverte en partie au moins d'un deuxième motif M2 distinct du premier motif M1, le fond 5 étant couvert d'un motif de fond MF distinct du premier M1 et du deuxième motif M2. Le motif de fond MF est formé dans le cas présent de la combinaison de deux hachures de fond H1 et H1. Ces motifs M1, M2, MF sont plus particulièrement illustrés à la figure 3.

Au sens de l'invention, un motif est une structure tridimensionnelle réalisée dans la surface du produit ou du matériau portant l'empreinte. Cette structure tridimensionnelle présente alors une faible profondeur par comparaison à l'épaisseur du produit ou du matériau portant l'empreinte. Ainsi, un motif au sens de l'invention peut être qualifié de bas-reliefs.

Selon l'invention, le premier motif M1 et le deuxième motif M2 sont tous deux formés par une hachure comprenant une alternance de rainures 10 et de nervures 11 comme le montrent schématiquement la figure 4. Le terme « rainure » est ici utilisé pour désigner la partie en creux tandis que le terme « nervure » désigne la partie en bosse de la structure tridimensionnelle constitutive d'un motif. La profondeur P d'une rainure 10 est alors mesurée entre, d'une part, un plan passant par le sommet des rainures adjacentes et, d'autre part, le fond de ladite rainure. Sur la figure 3, les rainures sont symbolisées par les lignes blanches tandis que les rainures sont symbolisées par les lignes noires.

Les rainures 10 des différents motifs ou hachures de l'empreinte selon l'invention possèdent de préférence une profondeur sensiblement identique et de préférence comprise entre 0,03 mm et 0,05 mm. Cette profondeur de rainures permet d'obtenir un comportement optique conforme à l'objectif de l'invention dans le cas d'une observation à une distance de lecture ou d'observation normale pour un document tel qu'un livre, un document officiel ou un emballage d'un produit de petites dimensions. Une telle distance de lecture ou d'observation est par exemple de l'ordre de 30 cm.

Le premier motif M1 est donc formé par une hachure dont les rainures et les nervures sont parallèles entre elles et à une direction Δ, tandis que le deuxième motif M2 est formé par une hachure dont les rainures sont parallèles entre elles et à une direction Δ'. Selon l'invention les directions Δ et Δ' forment un angle A aigu.

Afin de faciliter la disposition des motifs M1, M2 et des hachures de fond H1 et H2 à l'intérieur de l'empreinte et notamment au niveau de son fond 5, la partie de fond 5 et, selon l'exemple illustré, les première S1 et deuxième S2 surfaces de marquage sont divisées en bande 15 parallèles entre elles et à une direction D comme le montrent les figures 2 et 5. Les bandes 15 possèdent toutes une même largeur qui est, selon l'exemple illustré, comprise entre 0,3 mm et 1 mm.

Le premier motif M1 est alors disposé dans la première surface de marquage S1 de manière que la direction Δ de ses hachures forme un angle aigu positif α avec la direction D des bandes 15. L'angle α possède de préférence une valeur comprise entre 20° et 30°.

De la même manière, le deuxième motif M2 est disposé dans la deuxième surface de marquage S2 de manière que la direction Δ' de ses hachures forme un angle aigu négatif α' avec la direction D des bandes 15. L'angle α' possède de préférence une valeur comprise entre -20° et -30°. De manière plus particulièrement préférée l'angle α est l'opposé de l'angle α'.

La première hachure de fond H1 comprend une alternance de rainures et de hachures parallèles entre elles et à une direction γ qui forme un angle aigu négatif β avec la direction D des bandes 15. La deuxième hachure de fond H2 comprend une alternance de rainures et de hachures parallèles entre elles et à une direction γ' qui forme un angle aigu positif β' avec la direction des bandes 15.

L'angle β possède de préférence une valeur comprise entre -30° et -70° tandis que l'angle β' possède de préférence une valeur comprise entre au moins 30° et 70°. De manière plus particulièrement préférée l'angle β est l'opposé de l'angle β' et vaut le double de la valeur de l'angle α', l'angle β' valant alors le double de la valeur de l'angle α.

De manière préférée, les rainures et les nervures des hachures de l'ensemble des motifs de l'empreinte possèdent une même largeur ℓ de préférence comprise entre 0,3 mm et 0,1 mm. Par ailleurs, la largeur des bandes 15 est choisie pour valoir entre 8 et 11 fois la largeur ℓ des hachures.

Les hachures de fond H1 et H2 sont alors disposées sur le fond 5 de manière à couvrir alternativement les bandes 15 comme le montre la figure 5.

Dans la zone première zone de marquage S1 où seul le premier élément graphique 2 est présent les bandes s'inscrivant dans la surface de marquage correspondante sont alternativement couvertes par le premier motif M1, symbolisé par in aplat blanc, et le motif de fond de la zone de fond adjacente ici la première hachure de fond H1, symbolisée par un quadrillage en traits fins, comme le montre la figure 5. De la même manière, dans la zone deuxième zone de marquage S2 où seul le deuxième élément graphique 3 est présent les bandes s'inscrivant dans la surface de marquage correspondante sont alternativement couvertes par le deuxième motif M2, symbolisé par un aplat noir, et le motif de fond de la zone de fond adjacente ici la deuxième hachure de fond H2 symbolisée par un quadrillage en traits épais.

Par ailleurs, dans chaque région de chevauchement 4, les bandes s'inscrivant dans ladite région 4 sont alternativement couvertes par le premier motif M1 pour la partie commune à la première surface de marquage S1 et à la bande correspondante et par le deuxième motif M2 pour la partie commune à la deuxième surface de marquage S2 et à la bande correspondante comme le montre la figure 5.

De plus, selon l'exemple illustré, les différents motifs M1, M2 et MF, formés des hachures de-Fonds H1 et H2, sont organisés de manière que :
- pour chaque bande impaire 15₂ₙ₊₁ le motif de fond, ici H1, occupe toute la surface de la bande impaire 15₂ₙ₊₁ sauf pour sa région commune avec le premier élément graphique 2, appartenant donc à la première surface de marquage S1, qui est occupé par le premier motif M1, la partie commune de la bande impaire 15₂ₙ₊₁ avec le deuxième élément graphique 3 étant donc couverte du motif de fond H1 de la bande impaire 15₂ₙ₊₁,
- pour chaque bande paire 15₂ₙ le motif de fond, ici H2, occupe toute la surface de la bande paire 15₂ₙ sauf pour sa région commune avec le deuxième élément graphique 3, appartenant donc à la deuxième surface de marquage S2, qui est occupé par le deuxième motif M2, la partie commune de la bande paire 15₂ₙ avec le premier élément graphique 2 étant donc couverte du motif de fond H2 de la bande impaire.

Ainsi dans les régions de chevauchement 4, chaque bande impaire 15₂ₙ₊₁ est couverte par le premier motif M1 dans sa partie commune avec le premier élément graphique 2 et chaque banque paire couverte par le deuxième motif M2 dans sa partie commune avec le deuxième élément graphique 3.

Afin de favoriser un comportement optique favorable à une lecture alternée de deux éléments graphiques en fonction de l'angle de lecture et de l'angle d'incidence de la lumière, l'angle des hachures du premier motif M1 est choisi pour être d'un signe opposé à celui de l'angle des première hachure de fond H1 et il en est de même pour l'angle des hachures du deuxième motif M2 par rapport à celui de l'angle des deuxièmes hachures H2.

L'empreinte ainsi constituée peut être réalisée par photogravure chimique d'une plaque de métal tel que par exemple de l'aluminium, du magnésium ou encore du cuivre pour former une matrice 20 de marquage à chaud de papier, de carton ou de matière plastique.

Une telle matrice peut par exemple être utilisée pour estamper à chaud un flan de carton avec interposition d'une feuille portant un matériau à comportement spéculaire tel que un matériau de dorure ou d'argent ou encore un matériau polymère brillant.

L'empreinte ainsi obtenue sur le flanc de carton présente toutes les caractéristiques décrites précédemment et sa surface possède un comportement spéculaire qui augmente l'efficacité du jeu de lumière sur l'empreinte et en rend particulièrement difficile l'acquisition par un scanner à défilement ou un appareil photo numérique.

Bien entendu, il est possible que l'empreinte selon l'invention soit directement réalisée partout procédé approprié dans la surface d'un matériau lui-même spéculaire ou non et former ainsi un produit fini.

Selon l'exemple décrit précédemment en relation avec les figures 1 à 5, les éléments graphiques 2 et 3 sont chacun formés par deux lettres disjointes. Toutefois, selon l'invention les éléments graphiques ne sont pas nécessairement formés par une ou plusieurs lettres et peuvent également comprendre un ou plusieurs dessins ou encore une combinaison d'une ou plusieurs lettres avec un ou plusieurs dessins.

Bien entendu, diverses autres modifications peuvent être apportées à l'empreinte selon l'invention dans le cadre des revendications annexées.

## Revendications

1. Empreinte comprenant au moins une zone de marquage (1) qui comprend :
- un premier élément graphique (2) qui définit une première surface de marquage (S1) couverte, en partie au moins, d'un premier motif (M1) formé par une hachure comprenant une alternance de rainures (10) et de nervures (11) parallèles entre-elles et à une direction Δ,
- deuxième élément graphique (3) définissant une deuxième surface de marquage (S2) couverte, en partie au moins, d'un deuxième motif formé par une hachure comprenant une alternance de rainures (10) et de nervures (11) parallèles entre-elles et à une direction (Δ') formant un angle aigu (A) avec la direction (Δ) du premier motif (M1),
- une partie (5), appelée fond, de la zone de marquage (1) qui n'est couverte ni par le premier élément graphique (2) ni par le deuxième élément graphique (3) et qui est couverte par un motif de fond (MF) distinct des premier (M1) et deuxième (M2) motifs,
**caractérisé en ce que** :
- le motif du fond est divisé en bandes (15) parallèles d'égale largeur ( ) et s'étendant selon une direction (D),
- la direction (Δ) du premier motif (M1) formant un angle aigu positif α avec la direction (D),
- la direction (Δ') du deuxième motif (M2) formant un angle aigu négatif α' avec la direction (D).

2. Empreinte selon la revendication 1, **caractérisé en ce que** la valeur de l'angle α du premier motif (M1) vaut l'opposée de la valeur de l'angle α' du deuxième motif (M2).

3. Empreinte selon la revendication 1 ou 2, **caractérisé en ce que** le motif de fond (MF) est formé par deux hachures de fond couvrant alternativement les bandes (15) parallèles dont :
- une première hachure de fond (H1) comprend une alternance de rainures et de nervures parallèles entre-elles et à une direction γ formant, avec la direction D des bandes (15), un angle aigu négatif β distinct des angles α et α',
- une deuxième hachure de fond (H2) comprend une alternance de rainures et de nervures parallèles entre-elles et à une direction γ' formant, avec la direction D des bandes (15), un angle aigu positif β' distinct des angles α, α' et β.

4. Empreinte selon la revendication 3, **caractérisé en ce que** la valeur de l'angle β du de la première hachure de fond (H1) vaut l'opposée de la valeur de l'angle β' de la deuxième hachure de fond (H2).

5. Empreinte selon la revendication 3 ou 4, **caractérisée en ce que en ce que** :
- la valeur de l'angle β vaut le double de la valeur de l'angle α,
- et la valeur de l'angle β' vaut le double de la valeur de l'angle α'.

6. Empreinte selon l'une des revendications 1 à 5, **caractérisée en ce que** :
- l'ensemble de la zone de marquage (1) est divisée selon les bandes (15) de la partie de fond,
- et, dans les régions où les deux éléments graphiques se chevauchent, les bandes (15) s'inscrivant dans région de chevauchement sont alternativement couvertes par :
- le premier motif (M1) pour la partie commune à la première surface de marquage (S1) et à la bande correspondante,
- le deuxième motif pour la partie commune à la deuxième surface de marquage (S2) et à la bande correspondante.

7. Empreinte selon la revendication 6, **caractérisée en ce que** dans les régions où seul l'un (2) des deux éléments graphiques est présent, les bandes (15) s'inscrivant dans la surface de marquage (S1) correspondante sont alternativement couvertes par le motif (M1, M2) de l'élément graphique correspondant (2) et le motif de fond (MF) de la partie de fond adjacente.

8. Empreinte selon l'une des revendications 1 à 7, **caractérisé en ce que** les rainures (10) et les nervures (11) des hachures possèdent une même largeur (ℓ) et **en ce que** la largeur ( ) des bandes (15) vaut entre 8 et 11 fois la largeur (ℓ).

9. Empreinte selon l'une des revendications précédentes, **caractérisé en ce que** les rainures (10) et les nervures (11) des hachures possèdent une même largeur (ℓ) comprise entre 0,03 mm et 0,1 mm.

10. Empreinte selon l'une des revendications précédentes, **caractérisée en ce que** la profondeur (P) des rainures (10) est comprise entre 0,03 mm et 0,05 mm.

11. Empreinte selon l'une des revendications précédentes, **caractérisé en ce que** le matériau constitutif de l'ensemble de la surface de l'empreinte possède un comportement spéculaire.

12. Matrice pour le marquage de papier, carton ou matière comprenant au moins une empreinte (E) selon l'une des revendications précédentes.

13. Matrice selon la revendication 12 **caractérisée en ce que** l'empreinte (E) est réalisée par photogravure chimique d'une plaque de métal.

14. Empreinte sur un support obtenue par marquage du support au moyen d'une matrice (20) selon la revendication 12 ou 13.

## Patentansprüche

1. Abdruck, zumindest einen Markierungsbereich (1) umfassend, der folgendes umfasst:
- ein erstes grafisches Element (2), das eine erste Markierungsfläche (S1) definiert, die zumindest teilweise mit einem ersten Motiv (M1) bedeckt ist, das durch eine Schraffierung gebildet wird, die ein Wechselspiel von Rillen (10) und Rippen (11) umfasst, die zueinander parallel und in eine Richtung Δ verlaufen,
- ein zweites grafisches Element (3), das eine zweite Markierungsfläche (S2) definiert, die zumindest teilweise mit einem zweiten Motiv (M2) bedeckt ist, das durch eine Schraffierung gebildet wird, die ein Wechselspiel von Rillen (10) und Rippen (11) umfasst, die parallel zueinander und in eine Richtung (Δ') verlaufen, die einen spitzen Winkel (A) mit der Richtung (Δ) des ersten Motivs (M1) bilden,
- einen Grund genannten Abschnitt (5) des Markierungsbereichs (1), der weder durch das erste grafische Element (2), noch durch das zweite grafische Element (3) bedeckt ist, der durch ein Grundmotiv (MF) bedeckt ist, das sich vom ersten (M1) und vom zweiten (M2) Motiv unterscheidet, und in parallele Streifen (15) einer gleichen Breite (L) unterteilt ist, und sich in eine Richtung (D) erstreckt,
- wobei die Richtung (Δ) des ersten Motivs (M1) einen positiven spitzen Winkel α mit der Richtung (D) bildet,
- wobei die Richtung (Δ') des zweiten Motivs (M2) einen negativen spitzen Winkel α' mit der Richtung (D) bildet,

2. Abdruck nach Anspruch 1, **dadurch gekennzeichnet, dass** der Wert des Winkels α des ersten Motivs (M1) das Entgegengesetzte wert ist, wie der Winkel α' des zweiten Motivs (M2).

3. Abdruck nach Anspruch 1 oder 2, **dadurch gekennzeichnet, dass** das Grundmotiv (MF) durch zwei Grundschraffierungen gebildet wird, die abwechselnd die parallelen Streifen (15) abdecken, wobei:
- eine erste Grundschraffierung (H1) umfasst ein Wechselspiel von Rillen und Rippen, die parallel zueinander und in eine Richtung Υ verlaufen, die mit der Richtung (D) der Streifen (15) einen negativen spitzen Winkel β bilden, der sich von den Winkeln α und α' unterscheidet,
- eine zweite Grundschraffierung (H2) umfasst ein Wechselspiel von Rillen und Rippen, die parallel zueinander und in eine Richtung Υ' verlaufen, die mit der Richtung (D) der Streifen (15) einen positiven spitzen Winkel β' bilden, der sich von den Winkeln α, α' und β unterscheidet.

4. Abdruck nach Anspruch 3, **dadurch gekennzeichnet, dass** der Wert des Winkels β der ersten Grundschraffierung (H1) das Entgegengesetzte wert ist, wie der Winkel β' der zweiten Grundschraffierung (H2).

5. Abdruck nach Anspruch 3 oder 4, **dadurch gekennzeichnet, dass**:
- der Wert des Winkels β das Doppelte des Wertes des Winkels (α wert ist,
- und der Wert des Winkels β' das Doppelte des Wertes des Winkels α' wert ist.

6. Abdruck nach einem der Ansprüche 1 bis 5, **dadurch gekennzeichnet, dass**:
- der gesamte Markierungsbereich (1) nach den Streifen (15) des Grundabschnitts unterteilt ist,
- und in den Regionen, in denen sich die beiden grafischen Elemente überdecken, die Streifen (15), die sich in der Überdeckungsregion befinden, abwechselnd bedeckt sind durch:
- das erste Motiv (M1) für den gemeinsamen Abschnitt der ersten Markierungsfläche (S1) und des entsprechenden Streifens,
- das zweite Motiv (M2) für den gemeinsamen Abschnitt der zweiten Markierungsfläche (S2) und des entsprechenden Streifens.

7. Abdruck nach Anspruch 6, **dadurch gekennzeichnet, dass** in den Regionen, in denen nur das eine (2) der beiden grafischen Elemente vorhanden ist, die Streifen (15), die sich auf der entsprechenden Markierungsfläche (S1) befinden, abwechselnd durch das Motiv (M1, M2) des entsprechenden grafischen Elements (2) und das Grundmotiv (MF) des angrenzenden Grundabschnitts bedeckt sind.

8. Abdruck nach einem der Ansprüche 1 bis 7, **dadurch gekennzeichnet, dass** die Rillen (10) und Rippen (11) der Schraffierungen eine gleiche Breite (1) aufweisen und dadurch, dass die Breite (L) der Streifen (15) 8 bis 11 Mal die Breite (l) wert ist.

9. Abdruck nach einem der vorherigen Ansprüche, **dadurch gekennzeichnet, dass** die Rillen (10) und Rippen (11) eine gleiche Breite zwischen 0,03 und 0,1 mm aufweisen.

10. Abdruck nach einem der vorherigen Ansprüche, **dadurch gekennzeichnet, dass** die Tiefe (P) der Rillen (10) zwischen 0,03 und 0,05 mm beträgt.

11. Abdruck nach einem der vorherigen Ansprüche, **dadurch gekennzeichnet, dass** das Material, aus dem die gesamte Oberfläche des Abdrucks besteht, ein Spiegelverhalten aufweist.

12. Matrix zum Markieren von Papier, Karton oder Material zumindest einen Abdruck (E) nach einem der vorherigen Ansprüche umfassend.

13. Matrix nach Anspruch 12, **dadurch gekennzeichnet, dass** der Abdruck (E) durch photochemisches Ätzen einer Metallplatte erzeugt wird.

14. Abdruck auf einer Unterlage, die man durch die Markierung der Unterlage anhand einer Matrix (20) nach Anspruch 12 oder 13 erhalten hat.

## Claims

1. Impression comprising at least one marking zone (1) that comprises:
- a first graphical element (2) that defines a first marking surface (S1) at least partly covered by a first pattern (M1) formed by hatching comprising an alternation of grooves (10) and ribs (11) parallel to each other and to a direction Δ,
- a second graphical element (3) defining a second marking surface (S2) at least partly covered by a second pattern formed by hatching comprising an alternation of grooves (10) and ribs (11) parallel to each other and to a direction (Δ') forming an acute angle (A) with the direction (Δ) of the first pattern (M1),
- a part (5), referred to as the background, of the marking zone (1) that is covered neither by the first graphical element (2) nor by the second graphical element (3), which is covered by a background pattern (MF) distinct from the first (M1) and second (M2) patterns and is divided into parallel bands (15) of equal width ( ) and extending in a direction (D),
- the direction (Δ) of the first pattern (M1) forming a positive acute angle α with the direction (D)
- and the direction (Δ') of the second pattern (M2) forming a negative acute angle α' with the direction (D).

2. Impression according to claim 1, **characterised in that** the value of the angle α of the first pattern (M1) is equal to the opposite to the value of the angle α' of the second pattern (M2).

3. Impression according to claim 1 or 2, **characterised in that** the background pattern (MF) is formed by two background hatchings covering alternately the parallel bands (15), wherein:
- a first background hatching (H1) comprises an alternation of grooves and ribs parallel to each other and to a direction γ forming, with the direction D of the bands (15), a negative acute angle β distinct from the angles α and α',
- a second background hatching (H2) comprises an alternation of grooves and ribs parallel to each other and to a direction γ' forming, with the direction D of the bands (15), a positive acute angle β' distinct from the angles α, α' and β.

4. Impression according to claim 3, **characterised in that** the value of the angle β of the first background hatching (H1) is equal to the opposite to the value of the angle β' of the second background hatching (H2).

5. Impression according to claim 3 or 4, **characterised in that**:
- the value of the angle β is equal to twice the value of the angle α,
- and the value of the angle β' is equal to twice the value of the angle α'.

6. Impression according to one of claims 1 to 5, **characterised in that**:
- the whole of the marking zone (1) is divided in accordance with the bands (15) of the background part,
- and, in the regions where the two graphical elements overlap, the bands (15) fitting in an overlap region are alternately covered by:
- the first pattern (M1) for the part common to the first marking surface (S1) and to the corresponding band,
- the second pattern for the part common to the second marking surface (S2) and to the corresponding band.

7. Impression according to claim 6, **characterised in that**, in the regions where only one (2) of the two graphical elements is present, the bands (15) fitting in the corresponding marking surface (S1) are alternately covered by the pattern (M1, M2) of the corresponding graphical element (2) and the background pattern (MF) of the adjacent background part.

8. Impression according to one of claims 1 to 7, **characterised in that** the grooves (10) and the ribs (11) of the hatchings have the same width (ℓ) and **in that** the width ( ) of the bands (15) is equal to between 8 and 11 times the width (ℓ).

9. Impression according to one of the preceding claims, **characterised in that** the grooves (10) and the ribs (11) of the hatchings have the same width ℓ of between 0.03 mm and 0.1 mm.

10. Impression according to one of the preceding claims, **characterised in that** the depth (P) of the grooves (10) is between 0.03 mm and 0.05 mm.

11. Impression according to one of the preceding claims, **characterised in that** the material constituting the whole of the surface of the impression has a specular behaviour.

12. Die for marking paper, cardboard or material, comprising at least one impression (E) according to one of the preceding claims.

13. Die according to claim 12, **characterised in that** the impression (E) is produced by chemical photoetching of a metal plate.

14. Impression on a substrate obtained by marking the substrate by means of a die (20) according to claim 12 or 13.
